# EUROPÄISCHE PATENTSCHRIFT

(11) **EP 2 635 725 B1**
(45) Veröffentlichungstag und Bekanntmachung des Hinweises auf die Patenterteilung: **22.03.2017**
(21) Anmeldenummer: 11771077.2
(22) Anmeldetag: 11.10.2011
(51) Int. Cl.: C25D 21/12

(54) **BESCHICHTUNGSVORRICHTUNG UND VERFAHREN ZUM GEREGELTEN GALVANISCHEN BESCHICHTEN EINES OBJEKTS**
COATING DEVICE AND METHOD FOR THE GALVANIC COATING OF AN OBJECT IN A CONTROLLED MANNER
DISPOSITIF DE REVÊTEMENT ET PROCÉDÉ DE REVÊTEMENT GALVANIQUE RÉGULÉ D'UN OBJET

(30) Priorität: 02.11.2010 DE 102010043206
(43) Veröffentlichungstag der Anmeldung: 11.09.2013
(73) Patentinhaber: Robert Bosch GmbH, 70442 Stuttgart (DE)
(72) Erfinder: PILASKI, Milan, 70469 Stuttgart (DE); CZERNOTZKY, Thorsten, 66386 St. Ingbert (DE)
(86) Internationale Anmeldenummer: PCT/EP2011/067723
(87) Internationale Veröffentlichungsnummer: WO 2012/059300

(56) Entgegenhaltungen:
- EP-A2- 1 050 607
- DE-A1-102007 030 052
- US-A1- 2007 232 065
- US-B1- 6 428 673

## Beschreibung

### Stand der Technik

Die Erfindung betrifft eine Beschichtungsvorrichtung zum galvanischen Beschichten wenigstens eines Objekts. Die Beschichtungsvorrichtung weist wenigstens ein Gefäß, insbesondere Galvano-Reaktor zum Aufnehmen eines Elektrolyts und wenigstens eines Objekts auf. Das Gefäß ist mit einer Stromquelle verbunden, wobei die Stromquelle ausgebildet ist, mit dem Objekt elektrisch verbunden zu werden und durch das Objekt einen Strom über den Elektrolyt zu senden und so eine Beschichtung, insbesondere Chrom, auf das Objekt aufzutragen.

Bei aus dem Stand der Technik bekannten Beschichtungsvorrichtungen besteht das Problem, dass eine Beschichtungsstärke von dem die Beschichtung erzeugenden Strom sowie der Beschichtungszeit abhängt. Der Strom zum Herstellen der galvanischen Schicht wird in der Regel manuell eingestellt, sodass Schichtdicken der Beschichtung einer Serie von beschichteten Objekten zueinander verschiedene Werte sowie eine hohe Schichtstärkenstreuung aufweisen.

### Offenbarung der Erfindung

Erfindungsgemäß weist die Stromquelle einen Eingang für ein Steuersignal auf, wobei die Stromquelle ausgebildet ist, in Abhängigkeit des Steuersignals eine Stromstärke des Stroms zu ändern. Die Beschichtungsvorrichtung weist auch eine Schichtdickenerfassungsvorrichtung auf, wobei die Schichtdickenerfassungsvorrichtung ausgebildet ist, eine Schichtdicke der Beschichtung zu erfassen und ein die Schichtdicke repräsentierendes Schichtdickensignal zu erzeugen. Die Beschichtungsvorrichtung weist auch eine Verarbeitungseinheit auf, welche mit der wenigstens einen Stromquelle und der Schichtdickenerfassungsvorrichtung verbunden und ausgebildet ist, das Steuersignal mittels eines Proportional-Integral-Reglers-bevor-zugt gemäß einer vorbestimmten Regelfunktion - wenigstens in Abhängigkeit des Schichtdickensignals zu erzeugen.

So kann vorteilhaft erreicht werden, dass Schichtdicken einer Serie von Objekten zueinander eine geringe Abweichung aufweisen. Das Objekt ist beispielsweise ein Ventilstück, insbesondere ein Ventilsitz des Ventilstücks, die Beschichtung ist beispielsweise Chrom. Nicht zu beschichtende Oberflächen des Objekts können beispielsweise mittels einer Maske, insbesondere Kunststoff, abgedeckt werden. Dadurch wird der zu beschichtende Bereich des Objekts vorteilhaft begrenzt, so dass Streuströme zu anderen Objektorten des Objekts mit geringerer Stromdichte vermieden werden. Durch die Maske lässt sich so vorteilhaft ein exakt reproduzierbares Beschichtungsergebnis erzielen.

In einer bevorzugten Ausführungsform weist die Beschichtungsvorrichtung eine Mehrzahl von Gefäßen, insbesondere Galvano-Raktoren auf. Bevorzugt ist die Verarbeitungseinheit ausgebildet, die Schichtdicke, insbesondere den Strom und/oder die Beschichtungszeit für jedes Gefäß individuell, insbesondere unabhängig von den anderen Gefäßen in Abhängigkeit des Schichtdickensignals zu regeln. Bevorzugt kann die Verarbeitungseinheit dazu für jedes Gefäß eine dem Gefäß zugeordnete Regelschleife bilden.

Erfindungsgemäß weist die Verarbeitungseinheit wenigstens einen Regler auf, welcher ausgebildet ist, das Steuersignal in Abhängigkeit des Schichtdickensignals zu erzeugen. Der Regler ist ein Proportional-Integral-Regler. Mittels des Proportional-Integral-Reglers kann vorteilhaft die Beschichtungszeit und/oder Stromstärke eines Stromes zum Beschichten des Objekts derart geregelt werden, dass unmittelbar oder nahe aufeinanderfolgende Erfassungsergebnisse, insbesondere Schichtdickenwerte, einer Folge von Erfassungsergebnissen, deren Schichtdicken stark voneinander abweichen, mit dem Proportionalregler geregelt werden und in einer Folge von Erfassungsergebnissen weiter voneinander beabstandete Unterschiede, dich sich allmählich ergeben, mit dem Integralanteil des Reglers geregelt werden. Bevorzugt bildet das Schichtdickensignal eine Regeleingangsgröße des Reglers. Das Schichtdickensignal repräsentiert beispielsweise eine Folge von Schichtdickenwerten, wobei jeder Schichtdickenwert ein Erfassungsergebnis der Schichtdickenerfassungsvorrichtung von einem zu einem Zeitpunkt, insbesondere nach Abschluss eines Beschichtungsprozesses, von der Beschichtungsvorrichtung beschichteten Objekt repräsentiert. Denkbar ist auch ein Mittelwert von Schichtdicken mehrerer gleichzeitig von der Beschichtungsvorrichtung beschichteter Objekte, als ein vom Regler zu bewertender Schichtdickenwert. So repräsentiert das Schichtdickensignal vorteilhaft eine zeitliche Folge von Schichtdickenwerten, wobei die Schichtdickenwerte zur Signalverarbeitung des Schichtdickensignals beispielsweise zeitlich gleich voneinander beabstandet gewertet werden können. So kann der Regler vorteilhaft das Schichtdickensignal als zeitabhängiges Signal betrachten und die Regelung frequenzabhängig durchführen. Vorteilhaft repräsentiert das Schichtdickensignal dazu eine Vielzahl von Schichtdicken, wobei die Verarbeitungseinheit ausgebildet ist, zum Regeln der Schichtdicke eine vorbestimmte Anzahl von zeitlich aufeinanderfolgend erfassten Schichtdickenwerten zum Regeln heranzuziehen. Jeder Schichtdickenwert kann dabei eine Schichtdicke nach Abschluss eines Beschichtungsprozesses repräsentieren.

In einer bevorzugten Ausführungsform ist die Ausgangsgröße des Reglers eine Stromstärke und/oder eine Beschichtungszeit. Bevorzugt ist eine gleichzeitige oder während des Beschichtungsprozesses wechselnde Regelung von der Stromstärke und der Beschichtungszeit. Beispielsweise kann beim Beschichten des Objekts zuerst eine Stromregelung stattfinden, daraufhin bis zum Abschluss des Beschichtens eine Zeitregelung. Vorteilhaft repräsentiert jeder Schichtdickenwert des Schichtdickensignals einen Mittelwert, welcher aus einem vorbestimmten Intervall von Schichtdickenwerten von nacheinander in einem Gefäß, insbesondere Galvano-Reaktor beschichteten Objekten gebildet ist. Weiter vorteilhaft kann eine maximale Anzahl der Schichtdickenwerte, welche untereinander gemittelt werden, und eine minimale Anzahl der Schichtdickenwerte, welche untereinander gemittelt werden, vorgegeben werden. Dazu kann die Verarbeitungseinheit mit einer Benutzerschnittstelle verbunden sein, wobei die Verarbeitungseinheit ausgebildet ist, eine Grenze für die maximale Anzahl und eine Grenze für die minimale Anzahl in Abhängigkeit eines von der Benutzerschnittstelle empfangenen Benutzerinteraktionssignals festzulegen.

Das folgende Beispiel beschreibt eine Regelung der Schichtdicke mittels einer Proportional-Integral-Regelung von der Beschichtungszeit:

Die mittels einer Benutzerschnittstelle vorgegebenen Regelparameter sind beispielsweise wie folgt:
Vorgegebener Proportionalfaktor kp : 4
Vorgegebener Integralfaktor ki : 2
Ist-Zeitfaktor: 100%
Anzahl der Schichtdickenwerte zur Mittelung : 5
Schichtdickensollwert: 5 Mikrometer

Die letzten 5 mittels der Schichtdickenerfassungsvorrichtung erfassten Schichtdickenwerte von Beschichtungen eines Gefäßes sind wie folgt:
Schichtdickenwert 1: 4.5 Mikrometer
Schichtdickenwert 2: 4.5 Mikrometer
Schichtdickenwert 3: 4.7 Mikrometer
Schichtdickenwert 4: 5.1 Mikrometer
Schichtdickenwert 5: 6.0 Mikrometer

Der letzte Schichtdickenwert ist der Schichtdickenwert 5, nämlich 6.0 Mikrometer.

Die Verarbeitungseinheit ist ausgebildet, einen Mittelwert aus einer vorbestimmten Zahl der letzen Schichtdicken zu bilden, in diesem Beispiel beträgt der Mittelwert aus den vorgenannten fünf Schichtdickenwerten: 4,96 Mikrometer.

Die Verarbeitungseinheit ist ausgebildet, eine Änderung des Stromes und der Beschichtungszeit wie folgt zu berechnen: $change_t = - \left(last_value 6.0-target_value 5.0\right) * kp 4 - ( average 4.96 - target$ $value 5.0 ) * ki 2$ $change_t = - 4 % + 0.08 % = - 3.92 %$ $New_t = Old_t + change_t = 100 % - 3.92 % = 96.08 %$

Worin die Variablen bedeuten:
change_t = Änderung der Beschichtungszeit
last_value = letzter Schichtdickenwert
target_value = Schichtdickensollwert
average = Mittelwert
New_t = Neue Beschichtungszeit
Old_t = vorherige Beschichtungszeit
ki = Vorgegebener Integralfaktor
kp = Vorgegebener Proportionalfaktor

Die Werte der Variablen des Beispiels sind den Variablen zur Verdeutlichung jeweils nachgestellt.

In einer bevorzugten Ausführungsform ist der Regler ausgebildet, die Beschichtungszeit und/oder die Stromstärke in Abhängigkeit einer vorbestimmten Kennlinie, welche beispielsweise durch ein Polynom gebildet ist, zu regeln, wobei die Kennlinie eine Schichtdicke in Abhängigkeit von der Stromstärke zum Beschichten repräsentiert.

In einer bevorzugten Ausführungsform ist die Schichtdickenerfassungsvorrichtung ein Röntgenfluoreszenz-Spektrometer. Mittels des Röntgenfluoreszenz-Spektrometers lässt sich die Schichtdicke vorteilhaft schnell und hinreichend exakt bestimmen.

In einer bevorzugten Ausführungsform ist die Schichtdickenerfassungsvorrichtung eine Wirbelstrom-Schichtdickenerfassungsvorrichtung, welche ausgebildet ist, in Abhängigkeit eines Wirbelstroms im Objekt die Schichtdicke zu erfassen. Dazu kann die Schichtdickenerfassungsvorrichtung beispielsweise eine Messspule als Sensor aufweisen, einen Frequenzgenerator zum Erzeugen eines magnetischen Wechselfeldes, eine Hochfrequenz-Messbrücke, welche mit dem Frequenzgenerator verbunden und ausgebildet ist, den vom Frequenzgenerator verbrauchten Strom zu erfassen und weiter bevorzugt einen Multiplexer, welcher mit mehreren als Messspulen ausgebildeten Sensoren verbunden ist, sodass vorteilhaft die Schichtdicken mehrerer Objekte zum Mitteln der jeweils erfassten Schichtdickenwerte durchgeführt werden kann. Vorteilhaft kann die Schickdicke mittels des Wirbelstroms erfasst werden, wenn sich das Objekt in dem Elektrolyt befindet. Weiter vorteilhaft kann so jeder Schichtdickenwert eine in-situ erfasste Schichtdicke repräsentieren, so dass zum Regeln der Schichtdicke nicht gewartet werden muss, bis ein neuer Schichtdickenwert nach Abschluss der Beschichtung und Erfassung durch die Schichtdickenerfassungsvorrichtung als Regeleingangsgröße vorliegt.

Der Schichtdickenmessung mittels eines Wirbelstroms liegt die Erkenntnis zugrunde, dass bei einem beschichteten Objekt, welches ein ferromagnetisches Grundmaterial aufweist, mit zunehmender Schichtstärke einer nicht ferromagnetischen Beschichtung, beispielsweise einer Chromschicht, die magnetische Permeabilität abnimmt, sodass eine Wirbelstromstärke des Wirbelstroms zunimmt. In einer anderen Ausführungsform ist die Schichtdickenerfassungsvorrichtung ausgebildet, ein Gewicht der Schicht zu erfassen und in Abhängigkeit von dem Gewicht - unter Kenntnis der Schichtdicke sowie der Annahme einer gleichmäßigen Schichtdicke - die Schichtdicke zu ermitteln und das entsprechende Schichtdickensignal zu erzeugen. Mittels der so ausgebildeten Schichtdickenerfassungsvorrichtung kann die Schichtdicke vorteilhaft aufwandsgünstig und schnell ermittelt werden.

Die Erfindung betrifft auch ein Verfahren zum galvanischen Beschichten eines Objekts.

Bei dem Verfahren wird das Objekt in einem Elektrolyt mittels eines Stromes beschichtet, wobei der Strom mittels eines Proportional-Integral-Reglers geregelt wird und als Regeleingangsgröße wenigstens eine Schichtdicke der Beschichtung erfasst wird. Die Schichtdicke wird beispielsweise erfasst, wenn sich das Objekt außerhalb des Elektrolyts befindet.

Bevorzugt wird die Schichtdicke mittels Röntgenfluoreszenzspektrometrie erfasst.

In einer anderen Ausführungsform wird in dem Objekt ein Wirbelstrom erzeugt und die Schichtdicke in Abhängigkeit des in dem Objekt erzeugten Wirbelstroms erfasst.

In einer anderen Ausführungsform des Verfahrens wird die Schichtdicke - insbesondere außerhalb des Elektrolyts - durch Wiegen des Objekts oder eines gemeinsam mit dem Objekt beschichteten Testobjekts erfasst. Das Testobjekt kann vorteilhaft ein standardisierte Form und Größe aufweisen, so dass eine Waage zum Erfassen des Gewichts nur zum Aufnehmen des Testobjekts ausgebildet sein braucht.

Bevorzugt wird der Strom zum Beschichten mittels einer Maske auf eine zu beschichtende Teilfläche des Objekts begrenzt. Dadurch werden vorteilhaft Streuströme zu anderen Objektbereichen vermieden, was eine exakte Regelung der Schichtdicke bewirkt. Die Erfindung wird nun im Folgenden anhand von Figuren und weiteren Ausführungsbeispielen beschrieben. Weitere vorteilhafte Ausführungsvarianten ergeben sich aus den in den Figuren beschriebenen Merkmalen sowie aus den in den abhängigen Ansprüchen beschriebenen Merkmalen.

Figur 1 zeigt ein Ausführungsbeispiel für eine Beschichtungsvorrichtung zum galvanischen Beschichten mit drei unabhängig voneinander arbeitenden Beschichtungseinheiten welche jeweils ein Gefäß und eine mit einem Regler verbundene steuerbar ausgebildete Stromquelle aufweisen, wobei der Regler ausgebildet ist die Beschichtung für jedes Gefäß individuell zu regeln;

Figur 2 zeigt zwei Verteilungsfunktionen von erfassten Schichtdicken einer Folge von Erfassungsergebnissen, wobei eine Verteilungsfunktion eine Streuung der Schichtdicke bei geregelter Beschichtungszeit und/oder Beschichtungsstrom mittels eines Proportional-Integral-Reglers repräsentiert und eine andere Verteilung eine Streuung der Schichtdicke bei manueller Einstellung von Beschichtungszeit und/oder Beschichtungsstrom repräsentiert.

Figur 1 zeigt ein Ausführungsbeispiel für eine Beschichtungsvorrichtung zum galvanischen Beschichten, wenigstens eines Objekts. Die Beschichtungsvorrichtung 1 weist wenigstens ein Gefäß, in diesem Ausführungsbeispiel ein Gefäß 5, ein Gefäß 6 und ein Gefäß 7 auf. Die Gefäße 5, 6 und 7 sind jeweils zum Aufnehmen eines Elektrolyten und wenigstens eines zu beschichtenden Objekts ausgebildet.

Die Beschichtungsvorrichtung 1 weist auch eine Verarbeitungseinheit 10 auf, welche in diesem Ausführungsbeispiel als Mikrocontroller oder Mikroprozessor ausgebildet ist. Die Beschichtungsvorrichtung 1 weist auch eine Schichtdickenerfassungsvorrichtung 50 auf. Die Schichtdickenerfassungsvorrichtung 50 ist in diesem Ausführungsbeispiel ein Röntgenfluoreszenzspektrometer mit einem Röntgensender 52 und einem Röntgenempfänger 54 für von einem Objekt ausgesendete Röntgenfluoreszenzstrahlung 57.

Das Röntgenfluoreszenzspektrometer ist ausgebildet, die Schichtdicke in Abhängigkeit wenigstens eines Winkels der reflektierten Fluoreszenzstrahlen zu erfassen. Der wenigstens eine Winkel ist beispielsweise ein Glanzwinkel einer Bragg-Reflexion.

Der Röntgenempfänger 54 ist ausgangsseitig über eine Verbindungsleitung 37 mit der Verarbeitungseinheit 10 verbunden. Die Verarbeitungseinheit 10 weist einen Proportional-Integral-Regler 18 auf. Die Verarbeitungseinheit 10 ist ausgangsseitig über eine Verbindungsleitung 30 mit einer Stromquelle 20 verbunden. Die Stromquelle 20 ist ausgangsseitig über eine Verbindungsleitung 36 mit dem Gefäß 5, und dort mit einer- nicht dargestellten -Verbindungsleitung zum Verbinden mit dem Objekt und mit wenigstens einer Anode, beispielsweise eine Platin- oder Bleianode verbunden. Das Gefäß 5 hält in diesem Ausführungsbeispiel einen Elektrolyt 12, beispielsweise eine wässrige Chromtrioxidlösung vorrätig. Dargestellt ist auch ein Objekt 60, welches zum wenigstens teilweisen beschichten mittels einer Schicht, beispielsweise einer Chromschicht, vorgesehen ist.

Das Gefäß 5 ist mittels eines Transportweges 42 mit der Schichtdickenerfassungsvorrichtung 50 verbunden. Der Transportweg 42 kann beispielsweise eine Transportvorrichtung umfassen.

Die Verarbeitungseinheit 10 ist auch ausgangsseitig über eine Verbindungsleitung 32 mit einer Stromquelle 22 verbunden. Die Stromquelle 22 ist ausgangsseitig über eine Verbindungsleitung 38 mit dem Gefäß 6 verbunden. Das Gefäß 6 hält in diesem Ausführungsbeispiel einen Elektrolyt 14 vorrätig. Ein Objekt 62 ist in dem Elektrolyt beispielhaft eingetaucht. Das Gefäß 6 ist ausgangsseitig mittels eines Transportweges 44 mit der Schichtdickenerfassungsvorrichtung 50 verbunden. Die Verarbeitungseinheit 10 ist weiter ausgangsseitig über eine Verbindungsleitung 34 mit einer Stromquelle 24 verbunden. Die Stromquelle 24 ist ausgangsseitig über eine Verbindungsleitung 40 mit dem Gefäß 7 verbunden. Die Gefäße 5, 6 und 7 weisen jeweils einen Deckel auf und sind aus einem gegenüber dem Elektrolyt beständigen Material, beispielsweise Polyfluorethylen gebildet. Die Stromquellen 20, 22 und 24 sind jeweils ausgebildet, einen Strom zum galvanischen Beschichten eines Objekts zu erzeugen und diesen ausgangsseitig an das jeweilige Gefäß zu senden. Die Stromquellen 20, 22 und 24 sind jeweils ausgebildet, die Stromstärke des Stroms in Abhängigkeit eines eingangsseitig von der Verarbeitungseinheit 10 empfangenen Steuersignals zu erzeugen.

Mittels der steuerbar ausgebildeten Stromquellen 20, 22 und 24, den mit den Stromquellen jeweils verbundenen Gefäßen 5, 6 und 7, weiter mittels der Transportwege 42, 44 und 46, mit der Schichtdickenerfassungsvorrichtung 50 und mittels des von der Schichtdickenerfassungsvorrichtung 50 erzeugten Schichtdickensignals, welches zur Verarbeitungseinheit 10 rückgekoppelt wird, ist eine Regelschleife gebildet. Die Verarbeitungseinheit 10 ist ausgebildet, mittels des Proportional-Integral-Reglers 18 oder mittels eines Kennlinien-Reglers 19 die Schichtdicke für jedes Gefäß individuell zu regeln und dazu als Regelausgangsgröße den Strom, insbesondere die Stromstärke und/oder eine Beschichtungszeit zum Beschichten des Objekts vorzugeben. Die Verarbeitungseinheit 22 ist auch eingangsseitig über eine Verbindungsleitung 72 mit einer Benutzerschnittstelle 70 verbunden und kann von dort ein Benutzerinteraktionssignal empfangen. Das Benutzerinteraktionssignal repräsentiert beispielsweise einen Regelparameter, insbesondere eine Grenze für eine Mittelwertbildung von Schichtdickenwerten. Weiter kann über die Benutzerschnittstelle in Abhängigkeit des Benutzerinteraktionssignals eine vorbestimmte Regelfunktion oder ein Regler zum Regeln der Schichtdicke ausgewählt werden. Dargestellt ist auch eine Benutzerhand 74, welche beispielsweise durch Berühren der Benutzerschnittestelle das Benutzerinteraktionssignal erzeugen kann. Die Benutzerschnittestelle ist in diesem Ausführungsbeispiel als berührungsempfindlicher Bildschirm ausgebildet, welcher in Abhängigkeit eines Berührens, ein den Ort des Berührens repräsentierendes Benutzerinteraktionssignal erzeugen kann.

Denkbar ist auch eine Steuerung und/oder Regelung einer Temperatur des Elektrolyts, eines Elektrolytflusses eines Elektrolytkreislaufs oder einer Pulsdauer eines pulsweitenmodulierten Beschichtungsstromes, erzeugt durch die mit den Gefäßen verbundenen Stromquellen.

Das Gefäß 7 ist beispielhaft mit einem Fluidkreislauf verbunden. Ausgehend vom Gefäß 7 verbindet eine Fluidleitung 92 das Gefäß 7 mit einem insbesondere beheizbaren Vorratsgefäß 100, welches über eine Fluidleitung 96 mit einer Pumpe 90 verbunden ist. Die Pumpe 90 ist ausgangsseitig über eine Fluidleitung 94 mit dem Gefäß 94 verbunden. Mittels des Fluidkreislaufs kann eine gleichmäßige E-lektrolytkonzentrationsverteilung und Temperaturverteilung erreicht werden.

Die Pumpe 90 ist über eine Steuerleitung 102 mit der Verarbeitungseinheit 10 verbunden und kann von der Verarbeitungseinheit 10 ein eine Fördermenge repräsentierendes Steuersignal empfangen und den Fluidkreislauf in Abhängigkeit des Steuersignals erzeugen.

Die Gefäße 12 und 14 können jeweils wie das Gefäß 7 in einen Fluidkreislauf eingebunden sein.

Die Beschichtungsvorrichtung 1 weist in diesem Ausführungsbeispiel drei Gefäße, insbesondere das Gefäß 5, 6 und 7 auf. Denkbar ist auch eine Beschichtungsvorrichtung mit mehreren Gefäßen, insbesondere mehr als den drei dargestellten Gefäßen, welche jeweils ausgebildet sind, unabhängig voneinander wenigstens ein Objekt zu beschichten. Dargestellt ist das Objekt 60 in dem Gefäß 5, welches nach dem Beschichten über dem Transportweg 42 zur Schichtdickenerfassungsvorrichtung 50 transportiert wird und dort als zu messendes Objekt 60' dargestellt ist.

Dargestellt ist auch ein Objekt 62, welches in dem Gefäß 6 beschichtet wird sowie ein Objekt 64, welches in dem Gefäß 7 beschichtet wird.

Figur 2 zeigt zwei Verteilungsfunktionen, nämlich eine Verteilungsfunktion 80 und eine Verteilungsfunktion 82. Figur 2 zeigt auch einen Sollwert für eine Schichtdicke 84, welche von der Verteilungsfunktion 80 und der Verteilungsfunktion 82 eingeschlossen ist. Die Verteilungsfunktion 80 und 82 repräsentieren jeweils eine Schichtdickenverteilung, welche anhand einer Vielzahl von Beschichtungen von zueinander verschiedenen Objekten ermittelt worden ist. Die Verteilungsfunktion 80 repräsentiert eine normal-verteilte, insbesondere eine Gauss-verteilte Schichtdickenverteilung für Schichtdicken von Objekten, welche mittels der in Figur 1 dargestellten Beschichtungsvorrichtung 1 beschichtet worden sind. Die Schichtdickenverteilung 82 repräsentiert eine Schichtdickenverteilung von Schichtdicken von Objekten, welche mittels einer Beschichtungsvorrichtung erzeugt worden sind, welche eine manuelle Einstellung für den Beschichtungsstrom und die Beschichtungszeit aufweist. Sichtbar ist eine große Streuung der Schichtdicken der Schichtdickenverteilung 82 und eine kleine Streuung der Schichtdicken der Schichtdickenverteilung 80.

## Patentansprüche

1. Beschichtungsvorrichtung (1) zum galvanischen Beschichten wenigstens eines Objekts (60, 62, 64),
wobei die Beschichtungsvorrichtung (1) wenigstens ein Gefäß (5, 6, 7) zum Aufnehmen eines Elektrolyts (12, 14, 16) und wenigstens eines Objekts (60, 62, 64) aufweist, wobei das Gefäß (5, 6, 7) mit einer Stromquelle (20, 22, 24) verbunden ist, wobei die Stromquelle (20, 22, 24) ausgebildet ist, mit dem Objekt (60, 62, 64) elektrisch verbunden zu werden und durch das Objekt (60, 62, 64) einen Strom über den Elektrolyt (12, 14, 16) zu senden und so eine Beschichtung auf das Objekt (60, 63, 64) aufzutragen,
**dadurch gekennzeichnet, dass**
die Stromquelle (20, 22, 24) einen Eingang für ein Steuersignal aufweist, und ausgebildet ist, in Abhängigkeit des Steuersignals eine Stromstärke des Stroms zu ändern, und die Beschichtungsvorrichtung (1) eine Schichtdickenerfassungsvorrichtung (50) aufweist, welche ausgebildet ist, eine Schichtdicke (80, 82) der Beschichtung zu erfassen und ein die Schichtdicke (80, 82) repräsentierendes Schichtdickensignal zu erzeugen, und die Beschichtungsvorrichtung (1) eine Verarbeitungseinheit (10) aufweist, welche mit der wenigstens einen Stromquelle (20, 22, 24) und der Schichtdickenerfassungsvorrichtung (50) verbunden und ausgebildet ist, das Steuersignal mittels eines Reglers (18, 19) wenigstens in Abhängigkeit des Schichtdickensignals zu erzeugen, wobei
der Regler (18) ein Proportional-Integral-Regler ist.

2. Beschichtungsvorrichtung (1) nach Anspruch 1,
**dadurch gekennzeichnet, dass**
das Schichtdickensignal eine Regeleingangsgröße des Reglers bildet, wobei das Schichtdickensignal eine Folge von Schichtdickenwerten repräsentiert, wobei jeder Schichtdickenwert ein Erfassungsergebnis der Schichtdickenerfassungsvorrichtung von einem zu einem Zeitpunkt, insbesondere nach Abschluss eines Beschichtungsprozesses, von der Beschichtungsvorrichtung beschichteten Objekt repräsentiert.

3. Beschichtungsvorrichtung (1) nach einem der vorhergehenden Ansprüche,
**dadurch gekennzeichnet, dass**
der Regler ausgebildet ist, einen Schichtdickenwert zu bewerten, wobei der Schichtdickenwert einen Mittelwert von Schichtdicken mehrerer gleichzeitig von der Beschichtungsvorrichtung beschichteter Objekte repräsentiert.

4. Beschichtungsvorrichtung (1) nach einem der vorhergehenden Ansprüche,
**dadurch gekennzeichnet, dass**
das Schichtdickensignal vorteilhaft eine zeitliche Folge von Schichtdickenwerten repräsentiert, wobei die Schichtdickenwerte zur Signalverarbeitung des Schichtdickensignals zeitlich gleich voneinander beabstandet gewertet werden, so dass der Regler vorteilhaft das Schichtdickensignal als zeitabhängiges Signal betrachten und die Regelung frequenzabhängig durchführen kann.

5. Beschichtungsvorrichtung (1) nach einem der vorhergehenden Ansprüche,
**dadurch gekennzeichnet, dass**
der Regler ausgebildet ist, die Beschichtungszeit und/oder die Stromstärke in Abhängigkeit einer vorbestimmten Kennlinie zu regeln, wobei die Kennlinie eine Schichtdicke in Abhängigkeit von der Stromstärke zum Beschichten repräsentiert.

6. Beschichtungsvorrichtung (1) nach einem der vorhergehenden Ansprüche,
**dadurch gekennzeichnet, dass**
die Schichtdickenerfassungsvorrichtung (50) ein Röntgenfluoreszenzspektrometer ist.

7. Beschichtungsvorrichtung (1) nach einem der vorhergehenden Ansprüche,
**dadurch gekennzeichnet, dass**
die Schichtdickenerfassungsvorrichtung (50) ausgebildet ist, ein Gewicht der Beschichtung zu erfassen und die Schichtdicke in Abhängigkeit des Gewichts zu ermitteln.

8. Beschichtungsvorrichtung (1) nach einem der vorhergehenden Ansprüche,
**dadurch gekennzeichnet, dass**
die Schichtdickenerfassungsvorrichtung (50) eine Wirbelstrom-Schichtdickenerfassungsvorrichtung ist, welche ausgebildet ist, in Abhängigkeit eines Wirbelstroms im Objekt (60') die Schichtdicke zu erfassen, wobei die Beschichtungsvorrichtung ausgebildet ist, die Schichtdicke mittels des Wirbelstroms eines im Elektrolyt befindenden Objekts zu erfassen.

9. Verfahren zum galvanischen Beschichten eines Objekts,
bei dem das Objekt (60, 62, 64) in einem Elektrolyt mittels eines Stromes beschichtet wird,
**dadurch gekennzeichnet, dass**
der Strom mittels eines Reglers (18) geregelt wird und als Regeleingangsgröße eine Schichtdicke der Beschichtung erfasst wird, wenn sich das Objekt ausserhalb oder innerhalb des Elektrolyten befindet, wobei der Regler ein Proportional-Integral-Regler ist.

10. Verfahren nach Anspruch 9,
**dadurch gekennzeichnet, dass**
beim Beschichten des Objekts zuerst eine Stromregelung durchgeführt wird, daraufhin bis zum Abschluss des Beschichtens eine Zeitregelung durchgeführt wird.

11. Verfahren nach Anspruch 9 oder 10,
**dadurch gekennzeichnet, dass**
die Schichtdicke mittels Röntgenfluoreszenzspektrometrie erfasst wird.

12. Verfahren nach einem der vorhergehenden Ansprüche 9 bis 11,
**dadurch gekennzeichnet, dass**
in dem Objekt ein Wirbelstrom erzeugt wird und die Schichtdicke in Abhängigkeit des in dem Objekt erzeugten Wirbelstroms erfasst wird.

13. Verfahren nach einem der vorhergehenden Ansprüche 9 bis 12,
**dadurch gekennzeichnet, dass**
der Strom zum Beschichten mittels einer Maske auf eine zu beschichtende Teilfläche des Objekts begrenzt wird.

## Claims

1. Coating device (1) for the galvanic coating of at least one object (60, 62, 64),
wherein the coating device (1) has at least one vessel (5, 6, 7) for receiving an electrolyte (12, 14, 16) and at least one object (60, 62, 64), wherein the vessel (5, 6, 7) is connected to a current source (20, 22, 24), wherein the current source (20, 22, 24) is designed to be electrically connected to the object (60, 62, 64) and to send a current through the object (60, 62, 64) via the electrolyte (12, 14, 16) and thus apply a coating to the object (60, 63, 64),
**characterized in that**
the current source (20, 22, 24) has an input for a control signal and is designed to change a current strength of the current in a manner dependent on the control signal, and the coating device (1) has a layer thickness detecting device (50), which is designed to detect a layer thickness (80, 82) of the coating and to generate a layer thickness signal that represents the layer thickness (80, 82), and the coating device (1) has a processing unit (10), which is connected to the at least one current source (20, 22, 24) and the layer thickness detecting device (50) and is designed to generate the control signal by means of a controller (18, 19) at least in a manner dependent on the layer thickness signal, wherein
the controller (18) is a proportional-integral controller.

2. Coating device (1) according to Claim 1,
**characterized in that**
the layer thickness signal forms a control input variable of the controller, wherein the layer thickness signal represents a sequence of layer thickness values, wherein each layer thickness value represents a detection result of the layer thickness detecting device from an object coated by the coating device at one point in time, in particular after completion of a coating process.

3. Coating device (1) according to one of the preceding claims,
**characterized in that**
the controller is designed to assess a layer thickness value, wherein the layer thickness value represents a mean value of layer thicknesses of a number of objects coated simultaneously by the coating device.

4. Coating device (1) according to one of the preceding claims,
**characterized in that**
the layer thickness signal advantageously represents a time sequence of layer thickness values, wherein the layer thickness values are assessed at equal time intervals from one another for the signal processing of the layer thickness signal, so that the controller can advantageously view the layer thickness signal as a time-dependent signal and can carry out the control in a frequency-dependent manner.

5. Coating device (1) according to one of the preceding claims,
**characterized in that**
the controller is designed to control the coating time and/or the current strength in dependence on a predetermined characteristic curve, wherein the characteristic curve represents a layer thickness in dependence on the current strength for the coating.

6. Coating device (1) according to one of the preceding claims,
**characterized in that**
the layer thickness detecting device (50) is an x-ray fluorescence spectrometer.

7. Coating device (1) according to one of the preceding claims,
**characterized in that**
the layer thickness detecting device (50) is designed to detect a weight of the coating and to determine the layer thickness in dependence on the weight.

8. Coating device (1) according to one of the preceding claims,
**characterized in that**
the layer thickness detecting device (50) is an eddy-current layer thickness detecting device, which is designed to detect the layer thickness in dependence on an eddy current in the object (60'), wherein the coating device is designed to detect the layer thickness by means of the eddy current of an object located in the electrolyte.

9. Method for the galvanic coating of an object,
in which the object (60, 62, 64) is coated in an electrolyte by means of a current,
**characterized in that**
the current is controlled by means of a controller (18) and a layer thickness of the coating is detected as a control input variable if the object is located out of or in the electrolyte, wherein the controller is a proportional-integral controller.

10. Method according to Claim 9,
**characterized in that**
when coating the object, first a current control is carried out, then a time control is carried out up until completion of the coating.

11. Method according to Claim 9 or 10,
**characterized in that**
the layer thickness is detected by means of x-ray fluorescence spectrometry.

12. Method according to one of the preceding Claims 9 to 11,
**characterized in that**
an eddy current is generated in the object and the layer thickness is detected in dependence on the eddy current generated in the object.

13. Method according to one of the preceding Claims 9 to 12,
**characterized in that**
the current for coating is restricted by means of a mask to a partial surface of the object that is to be coated.

## Revendications

1. Dispositif de revêtement (1) destiné à réaliser un revêtement galvanique d'au moins un objet (60, 62, 64),
dans lequel le dispositif de revêtement (1) comprend au moins une cuve (5, 6, 7) destinée à recevoir un électrolyte (12, 14, 16) et au moins un objet (60, 62, 64), dans lequel la cuve (5, 6, 7) est reliée à une source de courant (20, 22, 24), dans lequel la source de courant (20, 22, 24) est conçue pour être reliée électriquement à l'objet (60, 62, 64) et pour envoyer un courant à travers l'objet (60, 62, 64) par l'intermédiaire de l'électrolyte (12, 14, 16) et ainsi déposer un revêtement sur l'objet (60, 63, 65),
**caractérisé en ce que** la source de courant (20, 22, 24) comprend une entrée destinée à un signal de commande, et est conçue pour modifier l'intensité du courant en fonction du signal de commande, et le dispositif de revêtement (1) comprend un dispositif de détection d'épaisseur de couche (50) qui est conçu pour détecter une épaisseur de couche (80, 82) du revêtement et pour générer un signal d'épaisseur de couche représentant l'épaisseur de couche (80, 82), et le dispositif de revêtement (1) comprend une unité de traitement (10) qui est reliée à l'au moins une source de courant (20, 22, 24) et au dispositif de détection d'épaisseur de couche (50) et est conçu pour générer le signal de commande au moyen d'un régulateur (18, 19), au moins en fonction du signal d'épaisseur de couche, dans lequel le régulateur (18) est un régulateur proportionnel-intégral.

2. Dispositif de revêtement (1) selon la revendication 1,
**caractérisé en ce que** le signal d'épaisseur de couche constitue une grandeur d'entrée de régulation du régulateur, dans lequel le signal d'épaisseur de couche représente une série de valeurs d'épaisseur de couche, dans lequel chaque valeur d'épaisseur de couche représente un résultat de détection du dispositif de détection d'épaisseur de couche d'un objet revêtu par le dispositif de revêtement à un instant, notamment à la fin d'un processus de revêtement.

3. Dispositif de revêtement (1) selon l'une quelconque des revendications précédentes,
**caractérisé en ce que** le régulateur est conçu pour évaluer une valeur d'épaisseur de couche, dans lequel la valeur d'épaisseur de couche représente une moyenne d'épaisseurs de couche de plusieurs objets revêtus simultanément par le dispositif de revêtement.

4. Dispositif de revêtement (1) selon l'une quelconque des revendications précédentes,
**caractérisé en ce que** le signal d'épaisseur de couche représente avantageusement une série temporelle de valeurs d'épaisseur de couche, dans lequel les valeurs d'épaisseur de couche sont évaluées de manière régulièrement espacée dans le temps les unes par rapport aux autres pour effectuer un traitement de signal du signal d'épaisseur de couche, de manière à ce que le régulateur puisse avantageusement considérer le signal d'épaisseur de couche comme étant un signal dépendant du temps et qu'il puisse mettre en oeuvre la régulation en fonction de la fréquence.

5. Dispositif de revêtement (1) selon l'une quelconque des revendications précédentes,
**caractérisé en ce que** le régulateur est conçu pour réguler le temps de revêtement et/ou l'intensité du courant en fonction d'une courbe caractéristique prédéterminée, dans lequel la courbe caractéristique représente une épaisseur de couche à appliquer en fonction de l'intensité du courant.

6. Dispositif de revêtement (1) selon l'une quelconque des revendications précédentes,
**caractérisé en ce que** le dispositif de détection d'épaisseur de couche (50) est un spectromètre à fluorescence de rayons X.

7. Dispositif de revêtement (1) selon l'une quelconque des revendications précédentes,
**caractérisé en ce que** le dispositif de détection d'épaisseur de couche (50) est conçu pour détecter un poids du revêtement et pour déterminer l'épaisseur de couche en fonction du poids.

8. Dispositif de revêtement (1) selon l'une quelconque des revendications précédentes,
**caractérisé en ce que** le dispositif de détection d'épaisseur de couche (50) est un dispositif de détection d'épaisseur de couche à courant de Foucault qui est conçu pour détecter l'épaisseur de couche en fonction d'un courant de Foucault passant dans l'objet (60'), dans lequel le dispositif de revêtement est conçu pour détecter l'épaisseur de couche au moyen du courant de Foucault d'un objet se trouvant dans l'électrolyte.

9. Procédé de revêtement galvanique d'un objet,
dans lequel l'objet (60, 62, 64) est revêtu dans un électrolyte au moyen d'un courant,
**caractérisé en ce que** le courant est régulé au moyen d'un régulateur (18) et **en ce qu'**une épaisseur de couche du revêtement est détectée en tant que grandeur d'entrée de régulation lorsque l'objet se trouve à l'extérieur ou à l'intérieur de l'électrolyte, dans lequel le régulateur est un régulateur proportionnel-intégral.

10. Procédé selon la revendication 9,
**caractérisé en ce que**, lors du revêtement d'un objet, une régulation de courant est tout d'abord effectuée puis une régulation temporelle est effectuée jusqu'à la fin du revêtement.

11. Procédé selon la revendication 9 ou 10,
**caractérisé en ce que** l'épaisseur de couche est détectée par spectrométrie à fluorescence de rayons X.

12. Procédé selon l'une quelconque des revendications 9 à 11,
**caractérisé en ce qu'**un courant de Foucault est généré dans l'objet et **en ce que** l'épaisseur de couche est détectée en fonction du courant de Foucault généré dans l'objet.

13. Procédé selon l'une quelconque des revendications 9 à 12 précédentes,
**caractérisé en ce que** le courant destiné au revêtement est limité au moyen d'un masque sur une surface partielle à revêtir de l'objet.
